# EUROPÄISCHE PATENTSCHRIFT

(11) **EP 0 233 191 B1**
(45) Veröffentlichungstag und Bekanntmachung des Hinweises auf die Patenterteilung: **23.08.1989**
(21) Anmeldenummer: 86902787.0
(22) Anmeldetag: 30.04.1986
(51) Int. Cl.: B03C 3/68

(54) **SCHALTUNGSANORDNUNG ZUR REGELUNG DER HOCHSPANNUNGSVERSORGUNG EINES ELEKTROSTATISCHEN FILTERS**
CIRCUIT FOR REGULATING THE HIGH-VOLTAGE SUPPLY OF AN ELECTROSTATIC FILTER
CIRCUIT DE REGLAGE DE L'ALIMENTATION HAUTE TENSION D'UN FILTRE ELECTROSTATIQUE

(30) Priorität: 30.08.1985 DE 3531025
(43) Veröffentlichungstag der Anmeldung: 26.08.1987
(73) Patentinhaber: ROBERT BOSCH GMBH, 70442 Stuttgart (DE)
(72) Erfinder: DOMANN, Helmut, D-7250 Leonberg (DE); HÄGELE, Karl-Heinz, D-7143 Vaihingen/Enz (DE); RUPP, Hartmann, D-7140 Ludwigsburg 10 (DE)
(86) Internationale Anmeldenummer: DE8600178
(87) Internationale Veröffentlichungsnummer: WO8701306

(56) Entgegenhaltungen:
- WO-A-80/02583
- DE-A- 3 118 542
- US-A- 3 984 215

## Beschreibung

### Stand der Technik

Die Erfindung betrifft eine Schaltungsanordnung zur Regelung der Hochspannungsversorgung eines in einer Rußweiche arbeitenden elektrostatischen Filters gemäß dem Oberbegriff des Anspruchs 1.

Eine solche Schaltungsanordnung ist aus WO 80/02583 bekannt. Dort wird ein Rußabscheider für eine Brennkraftmaschine beschrieben. Mittels eines Wechselrichters, eines Transformators und eines Gleichrichters wird eine Hochspannung erzeugt. Die Höhe der Gleichspannung hängt dabei vom Partikelfluß der gewünschten Filterwirkung und dem Typ der Brennkraftmaschine ab. Als möglicher Spannungsbereich ist 100 V - 10 000 und mehr angegeben (Seite 11, Zeile 13 bis 17).

Ferner sind elektrostatische Filter bekannt, die in Industrieanlagen zur Abscheidung von Staubpartikel aus Abgasen verwendet werden. Diese elektrostatischen Filter werden an Hochspannungsversorgungen angeschlossen, deren Spannung geregelt wird. Es wird die Ausgangsspannung einem Regler zugeführt, der die Hochspannung steuert. Für die in Industrieanlagen verwendeten elektrostatischen Filter kann aufgrund der vorhandenen Netzspannung auf einfache Weise eine geeignete Hochspannung erzeugt werden. Für eine Anwendung in Kraftfahrzeugen, wo als Bordspannung lediglich eine Gleichspannung von beispielsweise 12 Volt vorliegt, sind diese bekannten Schaltungsanordnungen für die Hochspannungsversorgung von in Industrieanlagen verwendeten Rußweichen nicht geeignet.

Das elektrostatische Filter wird im Kraftfahrzeug in stark unterschiedlichen Bereichen betrieben. Durchsatz, Zusammensetzung, Rußbeladung, Feuchtigkeit und Temperatur des Abgases ändern sich im gesamten Drehzahl- und Lastbereich des Motors stark und im instationären Betrieb des Motors mit raschem Wechsel. Die Impedanz der Entladung und die Durchschlaggrenze der Entladung hängen von diesen Parametern stark ab und schwanken entsprechend. Der ins Filter eingespeiste Strom und/oder die Betriebsspannung müssen entsprechend auf vorgegebene Werte geregelt oder auf maximal erlaubte Werte begrenzt werden, um eine ordentliche Funktion des Filters im gesamten Motorbetriebsbereich auf Dauer gewährleisten zu können. Dabei ist zu beachten, daß die elektrostatischen Filter in Kraftfahrzeugen insbesondere instationär und mit Durchsatzschwankungen um den Faktor 10 betrieben werden müssen, während die bekannten Filter bei großtechnischen Anlagen im wesentlichen stationär mit einem festen Arbeitspunkt betrieben werden.

Mit diesen Anordnungen kann keine optimale Wirkung des elektrostatischen Filters im gesamten Motorbetriebsbereich erzielt werden.

Der Erfindung liegt die Aufgabe zugrunde, bei einer Schaltungsanordnung der eingangs genannten Art, eine optimale Wirkung des elektrostatischen Filters im gesamten Betriebsbereich zu erzielen. Diese Aufgabe wird dadurch gelöst, daß die Hochspannungsendstufe eine Stromquelle darstellt und die Regelschaltung zur Regelung des in das Filter eingespeisten Stromes ausgebildet ist.

### Vorteile der Erfindung

Die erfindungsgemäße Schaltungsanordnung mit den Merkmalen des Hauptanspruchs hat den Vorteil, daß eine optimale Wirkung des elektrostatischen Filters im gesamten Motorbetriebsbereich mit dieser Regelung erzielt werden kann. Dieses Gütekriterium wird ausreichend gut erfüllt, wenn man im gesamten Motorbetriebskennfeld gewährleistet, daß immer ein bestimmter Grundstrom I_{G} ins Elektrofilter eingespeist wird. Die Regelschaltung kann dann sehr einfach als Festwertregler für die Regelgröße Filterbetriebsstrom ausgelegt werden. Die Regelung der Hochspannungsversorgung ist so ausgelegt, daß zunächst immer versucht wird, den Grundstrom auf einen vom Motorbetriebspunkt oder anderen Störeinflüssen weitgehend unabhängigen und konstanten Festwert zu regeln. Erst in einer Feinoptimierung der Filterfunktion kann auch der Ausgangsstrom, der den Filterbetriebsstrom bildet, zusätzlich in Abhängigkeit des Motorbetriebskennfeldes gesteuert werden.

Mittels eines Dioden-Sperrwandlers kann aus einer verhältnismäßig niedrigen Batterie-Gleichspannung eine Hochspannung erzeugt werden, die die Verwendung von elektrostatischen Filtern in Kraftfahrzeugen ermöglicht. Die Hochspannungsendstufe wird primärseitig mit einer pulsierenden Spannung gespeist, deren Tastverhältnis in Abhängigkeit vom Betriebszustand der Rußweiche eingestellt wird. Eine Überwachung der Ausgangsspannung, des Ausgangsstroms und der Ausgangsleistung ermöglicht eine derartige Veränderung des Tastverhältnisses, daß vorgegebene Maximalwerte nicht überschritten, die verwendeten Leistungselemente durch eine Leistungsbegrenzung vor Zerstörung geschützt werden und die Leistungsaufnahme insgesamt möglichst niedrig gehalten wird.

Der Dioden-Sperrwandler kann zur Erhöhung der Ausgangsspannung mehrstufig in Kaskadenschaltung angeordnet sein, wobei der Ladekondensator durch die Kapazität des ausgangsseitigen Hochspannungskabels gebildet werden kann. Ein spezieller Ladekondensator kann dadurch entfallen.

Die Primärwicklung des Sperrwandlers ist vorzugsweise mit einem als elektrischen Schalter betriebenen Feldeffekttransistor in Serie geschaltet, dessen Steuereingang (Gate) von einem Pulsbreitenmodulator zur Einstellung des Tastverhältnisses gesteuert wird. Der Pulsbreitenmodulator ändert das Tastverhältnis so, daß der Ausgangsstrom und/oder die Ausgangsspannung und/oder die Ausgangsleistung der Hochspannungsendstufe begrenzt und innerhalb eines vorgegebenen Arbeitsbereichs gehalten werden. Zur Überwachung und Begrenzung des Primärstroms kann der Spannungsabfall des eingeschalteten, primärseitigen Feldeffakttransistor verwendet werden, da dieser Transistor einen weitgehend linearen Innenwiderstand bei Übersteuerung besitzt und somit die an ihm, zwischen Drain und Source abfallende Spannung proportional zum Primärstrom ist. Der Primärstrom soll insbesondere in der Hochlaufphase auf einen möglichst hohen Wert begrenzt werden. Jedoch muß dieser kleiner sein, als derjenige Strom, der zur Zerstörung des Feldeffektransistors führt. Je höher der Primärstrom während der Hochlaufphase ist, desto schneller erreichen Ausgangsstrom und Ausgangsspannung ihre Betriebswerte.

Mittels einer Durchschlag-Erkennungseinrichtung und mittels einer Anlaufknicksteuerung ist weiterhin vorgesehen, daß das Filter nicht vollständig bei Auftreten eines Spannungsdurchschlags abgeschaltet wird, sondern es wird lediglich der Betriebsstrom möglichst rasch und kurzzeitig auf einen Minimalstrom zurückgesetzt oder begrenzt. Damit werden bei Durchschlägen entstehende Lichtbögen rasch gelöscht. Es bleibt aber trotzdem noch eine Minimalfunktion des Filters während der Abregelung erhalten, weil die Partikel durch den Minimalstrom nach wie vor beladen werden. Um die Betriebssicherheit des Filters auf Dauer zu gewährleisten, sind Begrenzungen bezüglich des ins Filter maximal einspeisbaren Stromes und der ins Filter maximal einspeisbaren Leistung und Spannung vorgesehen. Jede der drei Begrenzungen schützt sowohl die Bauelemente der Hochspannungsversorgung als auch die Hochspannungsbauelemente des Filters vor einer Überlastung. Das Bordnetz wird zusätzlich durch die Leistungsbegrenzung vor einer zu großen Leistungsaufnahme durch das elektrostatische Filter geschützt.

Die additive Einspeisung des Kriechstroms zum Grundstrom hat den Vorteil, daß für jeden Motorbetriebspunkt und in Abhängigkeit von der jeweiligen Funktionstüchtigkeit des Isolators ganz genau der jeweils augenblicklich, zumindest erforderliche Betriebsstrom in das Filter eingespeist wird. Dies hat den Vorteil, daß das Bordnetz jeweils nur mit der minimal erforderlichen elektrischen Leistungsaufnahme durch das Filter belastet wird. Die elektronischen Leistungsbauelemente können dadurch für geringere Belastungen ausgelegt sein. Die Bauelemente werden damit kleiner, billiger oder können zum Teil ganz eingespart werden, weil der maximal auftretende Kriechstrom ungefähr um den Faktor 10 größer ist als der zeitlich gemittelte Kriechstrom. Die additive Einspeisung des Kriechstroms läßt sich bei der erfindungsgemäßen Regelschaltung deshalb besonders einfach und damit Kfz-tauglich ergänzen, weil nicht die Betriebsspannung, sondern der Filterstrom als Regelgröße ausgewählt wurde.

Vorteilhafte Weiterbildungen der Erfindung sind in den Unteransprüchen gekennzeichnet.

### Zeichnung

Die Erfindung wird nachfolgend anhand der Zeichnungen näher erläutert. Es zeigen:
Figur 1 ein stark vereinfachtes Blockschaltbild einer erfindungsgemäßen Schaltungsanordnung,
Figur 2 die elektrische Schaltung einer Hochspannungsendstufe mit Dioden-Sperrwandler,
Figur 3 ein ausführlicheres Blockschaltbild der Schaltungsanordnung zur Regelung der Hochspannungsversorgung und
Figur 4 ein Strom-Spannungsdiagramm.

In Figur 1 ist der grundsätzliche Aufbau einer Hochspannungsvesorgung für eine elektrostatische Rußweiche in Form eines stark vereinfachten Blockschaltbildes angegaben. Eine elektrostatische Rußweiche 1, deren Aufbau nicht Gegenstand vorliegender Erfindung ist, wird durch die Ausgangsspannung U_{A} einer Hochspannungsendstufe 2 mit der erforderlichen Hochspannung versorgt. Das Tastverhältnis T_{"} der Ausgangsspannung U_{A}, welches durch das Verhältnis von Impulsdauer T; zur Periodendauer Tp definiert ist, kann in Abhängigkeit von der Leistung P, der Ausgangsspannung U_{A} und des Ausgangsstromes 1₈ variiert werden. Die Einstellung des Tastverhältnisses T_{"} erfolgt mittels eines Pulsbreitenmodulators 3, dessen Ausgang mit dem Steuereingang der Hochspannungsendstufe 2 verbunden ist. Der Pulsbreitenmodulator 3 ist seinerseits mit einer Aufbereitungsschaltung 4 verbunden, die die Leistung P, die Ausgangsspannung U_{A} und den Ausgangsstrom I_{A} überwacht. Eine nähere Beschreibung der Funktionsweise dieser Schaltungsanordnung erfolgt anhand des in Figur 3 dargestellten ausführlicheren Blockschaltbildes.

In Figur 2 ist im wesentlichen ein Dioden-Sperrwandler 5 dargestallt. der primärseitig erzeugte Spannungsimpulse auf die erforderliche ausgangsseitige Hochspannung transformiert. An der Primärwicklung P liegt einerseits die Batteriespannung U_{B} an, während das andere Ende der Primärwicklung P über einen Feldeffekttransistor 6 mit Masse verbunden ist. Der Feldeffektransistor 6 wird als elektrischer Schalter betrieben und zu diesem Zweck vom Pulsbreitenmodulator 3 an seinem Steuereingang G periodisch ein- und ausgeschaltet. Die Einschaltzeiten und Ausschaltzeiten des Feldeffekttransistors 6 bestimmen das Tastverhältnis der Primärspannung und damit auch die Höhe des Ausgangsstroms I_{A}.

Die Sekundärseite des Sperrwandler 5 besteht aus drei Sekundärwicklungen S1 bis S3 und drei Dioden D1 bis D3. Eine der Ausgangsspannung U_{A} proportionale Spannung U_{A}' kann am Abgriff eines Spannungsteilers abgegriffen werden, der aus den Widerständen R1 und R2 besteht. Zur Messung des Ausgangsstroms I_{A} kann an einem Widerstand R3 ein zum Ausgangsstrom I_{A} proportionales Signal 1_{A}' abgegriffen werden. Der Widerstand R3 ist zu diesem Zweck in Serie zu der Sekundärseite des Sperrwandler 5 geschaltet.

Ein zur Ausgangsleistung P_{A} proportionales Signal 1_{A}" kann aber auch an dem Drain-Anschluß D des Feldeffekttransistors 6 abgegriffen werden. Die dort während der Einschaltphase T; auftretende Spannung ist nämlich weitgehend proportional zu dem primärseitig fließenden Strom, und damit auch weitgehend proportional zu der sekundärseitigen Ausgangsleistung P_{A}, da der Durchgangswiderstand des Feldeffekttransistors 6 zwischen Drain und Source S im Durchlaßbetrieb annähernd konstant ist.

Das in Figur 3 dargestellte Blockschaltbild enthält eine Hochspannungsendstufe 2, die aus einer Leistungsendstufe 7 und einem Dioden-Sperrwandler 5 besteht. Die Leistungsendstufe 7 wird von einer Treiberschaltung 8 gespeist, die ihrerseits über einen Pulsbreitenmodulator 3 gesteuert wird. Der Pulsbreitenmodulator 3 stellt über die Treiberschaltung 8, die Leistungsendstufe 7 das Tastverhältnis der Primärspannung am Dioden-Sperrwandler 5 und damit auch die Ausgangsleistung P_{A} ein. Der Leistungsbegrenzer 9 arbeitet in Abhängigkeit der Betriebsspannung U_{B} und wirkt im Pulsbreitenmodulator 3 begrenzend auf das Tastverhältnis. Der Pulsbreitenmodulator 3 wird außerdem von einer Minimum-Auswahlschaltung 11 mit einem Steuersignal gespeist, welches vom Ausgangsstrom und/oder von der Ausgangsspannung abhängig ist.

Zur Begrenzung der Ausgangsspannung U_{A} wird diese oder ein zu ihr proportionales Signal einem Impedanzwandler 14 zugeführt, der ausgangsseitig mit der Durchschlag-Erkennungsschaltung 12, einem Leistungsbegrenzer 15, der alternativ zum Leistungsbegrenzer 9 vorgesehen sein kann, und mit einer Differenzschaltung 16 verbunden ist. Die Leistungsbegrenzer 9 und 15 können jeder für sich alleine die Leistung begrenzen. Es ist deshalb in einer ausgeführten Schaltung nur einer der beiden Leistungsbegrenzer nötig. Der Leistungsbegrenzer 15 erhält als Eingangsgröße ein der Ausgangsspannung U_{A} proportionales Signal. Er wandelt dieses in einen Strom-Sollwert derartig um, daß die Ausgangsleistung einen bestimmten Wert nicht überschreitet. Die Differenzschaltung 16 bildet die Differenz zwischen einem für die Ausgangsspannung vorgesehenen Maximalwert U_{Amax} und dem Ausgangssignal des Impedanzwandlers 14. Das Differenzsignal wird einem Spannungsregler 17 zugeführt, der ausgangsseitig mit der Minimalwert-Auswahlschaltung 11 verbunden ist.

Die Durchschlag-Erkennungschaltung 12 besteht aus einem eingangsseitigen Differenzierer 18, dem ein Komparator 19 mit einer Hysterese nachgeschaltet ist. Der Ausgang der Durchschlag-Erkennungsschaltung 12 ist mit einem Eingang einer Anlauf-Knicksteuerung 20 und dem Eingang einer Bestpunkt-Automatik 21 verbunden. Die Anlauf-Knicksteuerung 20 bewirkt, daß nach erfolgtem Spannungsdurchschlag der Ausgangsstrom I_{A} kurze Zeit auf einem so weit reduzierten Wert verharrt, daß ein eventuell entstandener Lichtbogen verlöscht. Am Ende der Verharrungszeit wird der Strom mit definierter Steigung zügig wieder hochgesteuert. Die Bestpunkt-Automatik 21 bewirkt, daß nach erfolgtem Spannungsdurchschlag der Ausgangsstrom I_{A} auf einen etwas niedrigeren Wert gesetzt wird, als vor dem Durchschlag. Danach wird der Ausgangsstrom I_{A} langsam wieder hochgesteuert, bis zu einem eventuell erneuten Durchschlag. Diese Bestpunkt-Automatik 21 bewirkt, daß die Anzahl der Spannungsdurchschläge während des Betriebes klein gehalten wird und somit auch die Zeiten mit reduzierter Filterfunktion. Die Ausgänge der Bestpunkt-Automatik 21 und der Anlauf-Knicksteuerung 20 sowie das Summensignal aus dem Grundstrom I_{G} und dem auftretenden Kriechstrom I_{K} werden ausgangsseitig einer zweiten Minimalwert-Auswahlschaltung 22 zugeführt. Diese Minimalwert-Auswahlschaltung 22 besitzt noch zwei weitere Eingänge, an denen der Maximalwert des Ausgangsstromes I_{Amax} und der Ausgang der zur Leistungsbegrenzung dienenden Schaltung 15 anliegen. Der Ausgang der Minimalwert-Auswahlschaltung 22 ist mit dem positiven Eingang eines Summierers 23 verbunden, an dessen negativen Eingang der Ausgangsstrom I_{A} bzw. ein dazu proportionaler Wert anliegt. Der Ausgang des Summierers 23 ist über einen Stromregler 24 mit einem Eingang der Minimalwert-Auswahlschaltung verbunden.

Der Pulsbreitenmodulator 3 wandelt eine von der Minimalwert-Auswahlschaltung 11 kommende analoge Spannung proportional in einen Impuls der Dauer Tᵢ um, der mit einer konstanten Wiederholfrequenz wiederholt wird. Die Minimalwert-Auswahlschaltung 11 wählt den kleinsten der an ihren Eingängen anliegenden Werte in ansich bekannter Weise für die Bildung des dem Pulsbreitenmodulator 3 zugeführten Ausgangssignales aus. In entsprechender Weise erfolgt eine Minimalwert-Auswahl in der Minimalwert-Auswahlschaltung 22. Auch deren Ausgangssignal entspricht jeweils dem kleinsten Eingangsignal oder ist zu diesem proportional.

Der Kriechstrom I_{K} ist der am Isolator der Rußweiche abfließende Strom, während der Grundstrom I_{G} der Stromanteil ist, welcher in der Rußweiche über die Gasentladung abfließt. Der Grundstrom I_{G} ist für die Funktion der Rußweiche, die auch als Rußfilter bezeichnet werden kann, verantwortlich. Die Rußpartikel werden durch den Grundstrom I_{G} geladen und dadurch agglomeriert. Der Grundstrom I_{G} kann für einen Filtertyp ermittelt und fest eingestellt oder in Abhängigkeit von Drehzahl und Last des Verbrennungsmotors zusätzlich kennfeldgesteuert werden. Zusätzlich zum Grundstrom muß in das Filter zusätzlich zu jedem Augenblick der über den Isolator abfließende Kriechstrom I_{K} eingespeist werden. Dieser Kriechstrom brennt den am Isolator abgelagerten Ruß ab und hat somit eine reinigende Wirkung. Der Ausgangsstrom I_{A} wird durch den fest vorgegebenen Wert I_{Amax} auf einen maximal zulässigen Betriebswert begrenzt. Je nach Bauteildimensionierung kann dieser Wert beispielsweise 10mA betragen.

Die Anlauf-Knicksteuerung 20 hat die Aufgabe, nach einem Spannungsdurchschlag den Strom- Sollwert sofort auf einen Minimalwert Imin zurückzusetzen. Nach kurzem Verharren auf diesem Minimalwert Imin wird der Stromsollwert l_{Asoll} rasch an den kleinsten der Stromsollwerte herangeführt. Die Bestpunkt-Automatik 21 regelt den Stromsollwert möglichst nähe an die Durchschlagsgrenze, wenn das Filter in besonderen Drehzahl- und Lastbereichen nahe an der Durchschlaggrenze betrieben wird. Nach jedem Durchschlag wird der Ausgang der Anlauf-Knicksteuerung 20 um einen bestimmten Betrag schnell abgesenkt und läuft danach wieder langsam hoch, bis ein neuerlicher Durchschlag erfolgt. Falls es über längere Zeit keine Durchschläge gibt, wird dieser Wert gleich der Summe von I_{K} und I_{G}. Im Fall eines Spannungsdurchschlages bricht die Ausgangsspannung U_{A} mit steiler Flanke ein, dies detektiert die Differenzschaltung 18, die bei Überschreiten eines Schwellwertes den Komperator 19 zum Kippen bringt.

Der Spannungsregler 17 begrenzt die Ausgangsspannung U_{A} auf einen maximal zulässigen Wert, beispielsweise auf 17 bis 18kV.

In dem in Figur 4 dargestellten Strom-Spannungsdiagramm sind die maximale Spannung, der maximale Strom und eine Leistungshyperbel Pₘₐₓ angegeben. Mit steigender Abgastemperatur steigt der Kriechstrom I_{K} an, wodurch sich die Kennlinien für den Ausgangsstrom I_{A} entsprechend ändern. Mit steigender Abgastemperatur oder mit größer werdendem Kriechstrom I_{K} werden die Strom-Spannungskennlinien steiler.

## Patentansprüche

1. Schaltungsanordnung zur Regelung der Hochspannungsversorgung eines in einer Rußweiche arbeitenden elektrostatischen Filters (1) für Verbrennungsmbtoren, mit einer Hochspannungsendstufe (2) und einer Regelschaltung (3,

4), die die mit dem Filter verbundene Hochspannungsendstufe (2) regelt, dadurch gekennzeichnet, daß die Hochspannungsendstufe (2) eine Stromquelle darstellt, und daß die Regelschaltung (3, 4) zur Regelung des in das Filter (1) eingespeisten Stromes ausgebildet ist.

2. Schaltungsanordnung nach Anspruch 1, dadurch gekennzeichnet, daß die Hochspannungsendstufe (2) einen Dioden-Sperrwandler (5) enthält, an dem eine pulsierende Primärspannung anliegt, die ihr Tastverhältnis (Tᵥ) in Abhängigkeit vom jeweiligen Betriebszustand des Filters (1) ändert.

3. Schaltungsanordnung nach Anspruch 2, dadurch gekennzeichnet, daß der Dioden-Sperrwandler (5) als Ladekondensator die Kapazität des ausgangsseitigen Hochspannungskabels benutzt.

4. Schaltungsanordnung nach einem der Ansprüche 2 oder 3, dadurch gekennzeichnet, daß der Dioden-Sperrwandler (5) mehrstufig in Kaskadenschaltung aufgebaut ist.

5. Schaltungsanordnung nach einem der Ansprüche 2 bis 4, dadurch gekennzeichnet, daß die Primärwicklung (P) des Sperrwandler (5) in Serie mit einem als elektrischen Schalter betriebenen Feldeffekttransistor (6) geschaltet ist, dessen Steuereingang (G) von einem Pulsbreitenmodulator (3) zur Einstellung des Tastverhältnisses (Ty) gesteuert wird.

6. Schaltungsanordnung nach einem der Ansprüche 2 bis 5, dadurch gekennzeichnet, daß das Tastverhältnis (Ty) so geändert wird, das der Ausgangsstrom (I_{A}) der Hochspannungsendstufe (2) konstant gehalten wird.

7. Schaltungsanordnung nach einem der Ansprüche 2 bis 6, dadurch gekennzeichnet, daß für die Hochspannungsendstufe (2) eine Leistungsbegrenzung durch Änderung des Tastverhältnisses (Tᵥ) in Abhängigkeit von Ausgangsstrom (I_{A}) und/oder Ausgangsspannung (U_{A}) erfolgt.

8. Schaltungsanordnung nach einem der Ansprüche 2 bis 7, dadurch gekennzeichnet, daß der Spannungsabfall während der Impulsdauer (T;) am primärseitigen Feldeffekttransistor (6) als eine der Ausgangsleistung proportionale Meßgröße der Regelschaltung zugeführt wird.

9. Schaltungsanordnung nach einem der Ansprüche 2 bis 8, dadurch gekennzeichnet, daß eine Durchschlag-Erkennungsschaltung (12) vorgesehen ist, die bei Auftreten eines Spannungsdurchschlages in der Rußweiche (1) die Hochspannungsendstufe (2) abschaltet.

10. Schaltungsanordnung nach einem der vorhergehenden Ansprüche, dadurch gekennzeichnet, daß nach Auftreten eines Spannungsdurchschlags eine Anlauf-Knicksteuerung (20) den Strom des Filters (1) möglichst rasch auf einen Minimalwert (Imin) steuert, der nach einer kurzen Verzögerungszeit mit definierter Steigung wieder auf den Betriebsstrom ansteigt.

11. Schaltungsanordnung nach einem der vorhergehenden Ansprüche, dadurch gekennzeichnet, daß eine Bestpunkt-Automatik (21) den Filterstrom auf einen Wert begrenzt, der etwas unterhalb des Wertes liegt, bei dem der Durchschlag stattgefunden hatte, und die den Filterstrom danach wieder langsam ansteigen läßt.

12. Schaltungsanordnung nach einem der vorhergehenden Ansprüche, dadurch gekennzeichnet, daß der Ausgangsstrom (I_{A}) aus der Summe eines für die Funktion des Filters (1) notwendigen Grundstromes (I_{G}) und des über die Isolatoren abfließenden Kriechstromes (I_{K}) gebildet wird.

13. Schaltungsanordnung nach einem der vorhergehenden Ansprüche, dadurch gekennzeichnet, daß mit Hilfe eines Leistungsbegrenzers (15), dem ein der Ausgangsspannung (U_{A}) proportionales Signal zugeführt wird, ein Strom- Sollwert gebildet wird, und daß dadurch die Ausgangsleistung konstant gehalten und/oder begrenzt wird.

14. Schaltungsanordnung nach einem der Ansprüche 1 bis 11, dadurch gekennzeichnet, daß mit Hilfe eines Leistungsbegrenzers (9) in Abhängigkeit von der Betriebsspannung (U_{B}) die Ausgangsleistung begrenzt wird.

15. Schaltungsanordnung nach einem der Ansprüche 5 bis 14, dadurch gekennzeichnet, daß der Spannungsabfall am primärseitigen Feldeffekttransistor (6), bedingt durch den während der Impulsdauer (T;) auftretenden Primärstrom (1"_{A}), gemessen und über eine Verzögerungsschaltung (13) auf den Pulsbreitenmodulator (3) zur Strombegrenzung beim Hochlaufen der Ausgangsspannung (U_{A}) zurückgeführt wird.

16. Schaltungsanordnung nach Anspruch 15, dadurch gekennzeichnet, daß der über die Verzögerungsschaltung (13) zum Pulsbreitenmodulator (3) zurückgeführte Primärstrom auf einen so hohen Wert begrenzt wird, daß der spezifizierte, maximal zulässige Strom des Feldeffekttransistors (6) erreicht, jedoch nicht überschritten wird.

17. Schaltungsanordnung nach einem der vorhergehenden Ansprüche, dadurch gekennzeichnet, daß zur Begrenzung der Ausgangsspannung (U_{A}) ein Spannungsregler (17) aus einem der Ausgangsspannung (U_{A}) proportionalen Signal seinerseits ein Signal bildet, welches über eine Minimum-Auswahlschaltung (11) den Pulsbreitenmodulator (3) derart steuert, daß ein weiteres Ansteigen der Ausgangsspannung (U_{A}) verhindert wird.

18. Schaltungsanordnung nach einem der vorhergehenden Ansprüche, dadurch gekennzeichnet, daß der Grundstrom (I_{G}) für das elektrostatische Filter (1) von den Motorbetriebsparametern Drehzahl und Last zusätzlich kennfeldgesteuert ist.

## Claims

1. Circuit arrangement for regulating the high-voltage supply of an electrostatic filter (1), which operates in a soot trap, for internal combustion engines, comprising a high-voltage output stage (2) and a regulating circuit (3, 4) which regulates the high-voltage output stage (2) connected to the filter, characterized in that the high-voltage output stage (2) represents a current source and that the regulating circuit (3, 4) is constructed for regulating the current fed into the filter (1).

2. Circuit arrangement according to Claim 1, characterized in that the high-voltage output stage (2) contains a diode-type flyback converter (5), across which a pulsating primary voltage is present which changes its duty ratio (Tᵥ) as a function of the respective operating condition of the filter (1).

3. Circuit arrangement according to Claim 2, characterized in that the diode-type flyback converter (5) uses the capacitance of the output- side high-voltage cable as charging capacitor.

4. Circuit arrangement according to one of Claims 2 or 3, characterized in that the diode-type flyback converter (5) is constructed in several stages in a cascade circuit.

5. Circuit arrangement according to one of Claims 2 to 4, characterized in that the primary winding (P) of the flyback converter (5) is connected in series with a field-effect transistor (6) which is operated as electric switch and the gate (G) of which is controlled by a pulse-width modulator (3) for adjusting the duty ratio (Tᵥ).

6. Circuit arrangement according to one of Claims 2 to 5, characterized in that the duty ratio (Tᵥ) is changed in such a manner that the output current (I_{A}) of the high-voltage output stage (2) is kept constant.

7. Circuit arrangement according to one of Claims 2 to 6, characterized in that the power is limited for the high-voltage output stage (2) by changing the duty ratio (Tᵥ) as a function of the output current (I_{A}) and/or output voltage (U_{A}).

8. Circuit arrangement according to one of Claims 2 to 7, characterized in that the voltage drop during the pulse period (T;) across the primary-side field-effect transistor (6) is supplied to the regulating circuit as a measurement variable which is proportional to the output power.

9. Circuit arrangement according to one of Claims 2 to 8, characterized in that a breakdown detection circuit (12) is provided which switches off the high-voltage output stage (2) when a voltage breakdown occurs in the soot trap (1).

10. Circuit arrangement according to one of the preceding Claims, characterized in that, after a voltage breakdown occurs, a start-up knee control arrangement (20) controls the current of the filter (1) as rapidly as possible to a minimum value (Iₘᵢₙ) which rises again to the operating current with a defined slope after a short delay time.

11. Circuit arrangement according to one of the preceding Claims, characterized in that an automatic best-point arrangement (21) limits the filter current to a value which is slightly below the value at which the breakdown had occurred, and which then allows the filter current to rise again slowly.

12. Circuit arrangement according to one of the preceding Claims, characterized in that the output current (I_{A}) is formed from the sum of a basic current (I_{G}) necessary for the operation of the filter (1) and the leakage current (I_{K}) flowing away over the insulators.

13. Circuit arrangement according to one of the preceding Claims, characterized in that a power limiter (15), which is supplied with a signal proportional to the output voltage (U_{A}), is used for forming a nominal current value and that, as a result, the output power is kept constant and/or limited.

14. Circuit arrangement according to one of Claims 1 to 11, characterized in that the output power is limited in dependence on the operating voltage (U_{B}) with the aid of a power limiter (9).

15. Circuit arrangement according to one of Claims 5 to 14, characterized in that the voltage drop across the primary-side field-effect transistor (6), which is due to the primary current (I" _{A}) occurring during the pulse period (T,), is measured and fed back to the pulse-width modulator (3) via a delay circuit (13) for current limiting during the run-up of the output voltage (UA)

16. Circuit arrangement according to Claim 15, characterized in that the primary current fed back to the pulse-width modulator (3) via the delay circuit (13) is limited to such a high value that the specified maximum permissible current of the field-effect transistor (6) is reached but not exceeded.

17. Circuit arrangement according to one of the preceding Claims, characterized in that, for the purpose of limiting the output voltage (U_{A}), a voltage regulator (17) forms from a signal proportional to the output voltage (U_{A}) in turn a signal which controls the pulse-width modulator (3) via a minimum-selection circuit (11) in such a manner that any further rise in the output voltage (U_{A}) is prevented.

18. Circuit arrangement according to one of the preceding Claims, characterized in that the basic current (I_{G}) for the electrostatic filter (1) is additionally controlled in the set of characteristics by the engine operating parameters of speed and load.

## Revendications

1. Circuit de régulation de l'alimentation en haute tension d'un filtre électrostatique (1) comportant une dérivation à suies pour des moteurs à combustion interne, comprenant un étage final de haute tension (2) et un circuit de régulation (3, 4) qui règle l'étage final de haute tension (2) relié au filtre, circuit caractérisé en ce que l'étage final de haute tension (2) est une source de courant et le circuit de régulation (3, 4) est conçu pour réguler le courant injecté dans le filtre (1).

2. Circuit selon la revendication 1, caractérisé en ce que l'étage final de haute tension (2) comporte un convertisseur de blocage à diode (5) qui reçoit une tension primaire, pulsée, dont le rapport de travail (Tᵥ) varie en relation avec l'état de fonctionnement respectif du filtre (1).

3. Circuit selon la revendication 2, caractérisé en ce que le convertisseur de blocage à diode (5) fonctionne comme condensateur de charge utilisant la capacité du câble de haute tension de sortie.

4. Circuit selon l'une des revendications 2 ou 3, caractérisé en ce que le convertisseur de blocage à diode (5) est formé de plusieurs étages montés en cascade.

5. Circuit selon l'une des revendications 2 à 4, caractérisé en ce que le primaire (P) du convertisseur de blocage (5) est en série sur un transistor à effet de champ (6) fonctionnant comme commutateur électrique et dont l'entrée de commande (G) est commandée par un modulateur de largeur d'impulsion (3) définissant le rapport de travail (Tᵥ).

6. Circuit selon l'une des revendications 2 à 5, caractérisé en ce que le rapport de travail (Tᵥ) est modifié de façon que le courant de sortie (I_{A}) de l'étage final de haute tension (2) soit constant.

7. Circuit selon l'une des revendications 2 à 6, caractérisé en ce que pour l'étage final de haute tension (2), la limitation de puissance est assurée par un changement du rapport de travail (Tᵥ) en fonction du courant de sortie (I_{A}) et/ou de la tension de sortie (U_{A}).

8. Circuit selon l'une des revendications 2 à 7, caractérisé en ce que la chute de tension pendant la durée d'une impulsion (T;) du côté du primaire du transistor à effet de champ (6) est appliquée au circuit de régulation comme grandeur de mesure proportionnelle à la puissance de sortie.

9. Circuit selon l'une des revendications 2 à 8, caractérisé en ce qu'il comporte un circuit de détection de claquage (12) qui, en présence d'un claquage de tension dans la dérivation à suies (1), coupe l'étage final de haute tension (2).

10. Circuit selon l'une des revendications précédentes, caractérisé en ce qu'après un claquage de haute tension, une commande à double pente de démarrage (20) met le courant du filtre (1) aussi rapidement que possible à une valeur minimale (Iₘᵢₙ) qui, après une courte temporisation, remonte au courant de fonctionnement suivant une pente déterminée.

11.) Circuit selon l'une des revendications précédentes, caractérisé en ce qu'un circuit automatique de recherche de meilleur point de fonctionnement (21) limite le courant du filtre à une valeur située sensiblement en-dessous du niveau auquel s'est produit le claquage, puis le courant du filtre augmente de nouveau lentement.

12. Circuit selon l'une des revendications précédentes, caractérisé en ce que le courant de sortie (I_{A}) se compose de la somme d'un courant de base (I_{G}) nécessaire pour le fonctionnement du filtre (1) et du courant de fuite (I_{K}) passant par les isolateurs.

13. Circuit selon l'une des revendications précédentes, caractérisé en ce qu'à l'aide d'un limiteur de puissance (15) qui reçoit un signal proportionnel à la tension de sortie (U_{A}), on forme une valeur de consigne de courant et on limite ainsi à un niveau constant et/ou limité la puissance de sortie.

14. Circuit selon l'une des revendications 1 à 11, caractérisé en ce qu'à l'aide d'un limiteur de puissance (9), on limite la puissance de sortie en relation avec la tension de fonctionnement (U_{B}).

15. Circuit selon l'une des revendications 5 à 14, caractérisé en ce que l'on mesure la chute de tension sur le transistor à effet de champ (6) situé du côté du primaire, chute qui est provoquée par le courant de primaire (1"A) pendant la durée d'une impulsion (Tⱼ), et cette chute est appliquée par l'intermédiaire d'un circuit de retard (13) au modulateur de largeur d'impulsion (3) pour limiter le courant lors de la montée de la tension de sortie (U_{A}).

16. Circuit selon la revendication 15, caractérisé en ce que le courant de primaire retourné au modulateur de largeur d'impulsion (3) par le circuit de temporisation (13), est limitée à une valeur élevée permettant d'atteindre l'intensité maximale autorisée, spécifique du transistor à effet de champ (6), sans toutefois la dépasser.

17. Circuit selon l'une des revendications précédentes, caractérisé en ce que, pour limiter la tension de sortie (U_{A}), il est prévu un régulateur de tension (17) qui forme un signal à partir d'un signal proportionnel à la tension de sortie (U_{A}), ce signal commandant un modulateur de largeur d'impulsion (3) par un circuit de sélection de minimum (11) pour éviter toute poursuite de la montée de la tension de sortie (U_{A}).

18. Circuit selon l'une des revendications précédentes, caractérisé en ce que le courant de base (I_{G}) du filtre électrostatique (1) est commandé par les paramètres de fonctionnement du moteur, vitesse de rotation et charge, et par le champ de caractéristiques.
